# EUROPÄISCHE PATENTSCHRIFT

(11) **EP 1 144 695 B1**
(45) Veröffentlichungstag und Bekanntmachung des Hinweises auf die Patenterteilung: **16.10.2002**
(21) Anmeldenummer: 99959405.4
(22) Anmeldetag: 11.12.1999
(51) Int. Cl.: C21B 7/20

(54) **GICHTVERSCHLUSS FÜR SCHACHTÖFEN**
BELL AND HOPPER FOR SHAFT FURNACES
FERMETURE DE GUEULARD POUR FOURS VERTICAUX

(30) Priorität: 30.12.1998 DE 19860902; 16.03.1999 DE 19911637
(43) Veröffentlichungstag der Anmeldung: 17.10.2001
(73) Patentinhaber: SMS Demag Aktiengesellschaft, 40237 Düsseldorf (DE)
(72) Erfinder: HEINRICH, Peter, D-47608 Geldern (DE); OTREMBA, Werner, D-46145 Oberhausen (DE); HILLE, Hartmut, D-47447 Moers (DE); RICKE, Marko, D-48653 Coesfeld (DE)
(74) Vertreter: Valentin, Ekkehard, Dipl.-Ing.
(86) Internationale Anmeldenummer: EP9909808
(87) Internationale Veröffentlichungsnummer: WO00040762

(56) Entgegenhaltungen:
- DE-A- 2 222 386
- FR-A- 2 216 350
- FR-A- 2 230 246
- GB-A- 2 027 860
- US-A- 1 531 788
- PATENT ABSTRACTS OF JAPAN vol. 008, no. 052 (C-213), 9. März 1984 (1984-03-09) & JP 58 210105 A (SHIN NIPPON SEITETSU KK;OTHERS: 01), 7. Dezember 1983 (1983-12-07)

## Beschreibung

Die Erfindung betrifft einen Gichtverschluß für Schachtöfen, insbesondere Hochöfen, mit einem Guteinlauftrichter mit Einschleusrohr, einem rotierenden Schurrenträger mit Drehantrieb sowie einer schwenkbaren Schurre im Ofeninneren mit außerseitigen Antriebsmitteln.

Ein gattungsgemäßer Gichtverschluß ist in der deutschen Patentanmeldung 197 09 329.9 beschrieben. Bei diesem handelt es sich um einen glockenlosen Gichtverschluß, wobei die Antriebe für die Dreh- sowie Kippbewegung des Schurrenträgers und der Schurre unabhängig voneinander arbeiten und nicht in Verbindung mit dem Ofenraum stehen. Der in einer Kugeldrehverbindung gelagerte Schurrenträger besitzt einen Drehantrieb, der sich aus einem Elektromotor, Ritzel und Zahnkranz zusammensetzt. Als Antriebsmittel für die Kippbewegung ist ein mit dem Schurrenträger mitdrehender hydraulischer Druckzylinder offenbart.

Dieses Mitführen des Kippantriebes auf dem rotierenden Schurrenträger des Gichtverschlusses zeigt in der praktischen Ausführung den Nachteil, daß eine komplizierte, teure und störanfällige Energieübertragung auf das rotierende Teil notwendig ist, beispielsweise mittels Schleifringen.

Aus der OS 2404647 ist eine Vorrichtung zum Antrieb bzw. zur Bewegung eines Geräts zum Beschicken eines Hochofens mit Rohstoffen bekannt. Hierbei ist eine Verteilungsschüttrinne oder Schurre mit den unteren Enden eines Innenzylinders und Außenzylinders verbunden, die zugleich drehbar, relativ zueinander axial verschiebbar und unabhängig voneinander gelagert sind. Die Verteilungsschüttrinne ist zugleich mit dem Innenzylinder und Außenzylinder drehbar und mit der Vertikalbewegung des Innenzylinders relativ zum Außenzylinder kippbar. Die Vertikalbewegung wird mit mehreren Druckzylindern bewerkstelligt. Die Verteilungsschüttrinne ist am unteren Ende des Innenzylinders mit Hilfe von Drehbolzen schwenkbar gelagert und mittels Gelenkstücken mit dem unteren Ende des Außenzylinders verbunden. Die Verteilungsschüttrinne wird geschwenkt, indem der Außenzylinder gegenüber dem Innenzylinder vertikal bewegt wird. Bei der beschriebenen Antrieb handelt es sich um eine überlagerte Dreh- und Kippbewegung der Schurre.

Aus der GB-A-2027860 ist eine Beschickungsvorrichtung für Schachtöfen mit einer Drehhülse und einer kippbaren Schurre bekannt. Für diese Kippbewegung wird eine am hinteren Teil der Schurre angelenkte Betätigungsstange verwendet, wodurch die Schurre um ihre horizontalen Aufhängungslager geschwenkt wird. Diese Betätigungsstange rotiert mitsamt der Drehhülse.

Der liegt Erfindung die Aufgabe zugrunde, einen wenig störanfälligen, verschleißarmen sowie kostengünstigen Gichtverschluß gattungsgemäßer Art zu schaffen.

Diese Aufgabe wird mittels eines Gichtverschlusses mit den Merkmalen der Anspruchs 1 gelöst. Vorteilhafte Ausgestaltungen sind in den Unteransprüchen offenbart.

Zur Lösung wird vorgeschlagen, daß die Antriebsmittel zur Schwenkbewegung der Schurre mindestens einen Motor umfassen, der über jeweils ein Ritzel einen Zahnkranz antreibt, wobei der Zahnkranz mit den Spindelzahnrädern von mindestens zwei über den Umfang des Gichtverschlusses außerhalb des rotierenden Schurrenträgers verteilten Spindeln in Eingriff kommt zur Erzeugung einer Hub- und Senkbewegung der Spindeln, wobei die Spindeln fest auf dem feststchenden Gichtverschlußgehäuse angeordnet sind; weiterhin sind Mittel vorgesehen zur Übertragung dieser vertikalen Bewegung der Spindeln an die die innere Gehäusewand durchdringende Kippwellen, in die die Schurre einhängbar ist, zur Erzeugung einer Schwenk- bzw. Kippbewegung der Schurre.

Auf diese Weise ist es möglich, neben den Vorteilen einer getrennten Anordnung der beiden Antriebe von Dreh- und Kippbewegung der Schurre die Nachteile eines mitrotierenden Antriebs für die Kippbewegung der Schurre zu überwinden. Gegenüber der aus der deutschen Patentanmeldung 197 09 329.9 bekannten Lösung rotieren die eigentlichen Antriebsmittel zur Erzeugung der Kippbewegung der Schurre nicht mehr mit. Die Spindeln sind fest auf dem Gichtverschluß angeordnet. Allein Teile der weniger störanfälligen Bewegungsübertragungsmittel rotieren.

Gegenüber der Lösung nach der OS 2404647 wird nach der Erfindung ein präziser Gleichlauf der Hubeinrichtung erzielt, ein Verkanten oder Verklemmen ist nicht mehr möglich.

Bei den Bewegungsübertragungsmitteln zwischen den Spindeln und der Schurre handelt es sich um einen Hubrahmen sowie einen Hubring, wobei der Hubrahmen entsprechend der vertikalen Bewegung der Spindelmutter und der Hubring entsprechend der vertikalen Bewegung des Hubrahmens mitgenommen wird. An dem Hubring sind Gelenkstücke befestigt, die durch exzentrischen Angriff an den Kippwellen die Hub- und Senkbewegung des Hubrings in eine entsprechende Drehbewegung der Kippwellen umwandeln. Hierzu weisen die Kippwellen an ihrem ersten Ende Mittel zum Einhängen der Schurre und an ihrem zweiten Ende einen sich rechtwinklig zur Wellenachse erstreckenden Bereich zur Verbindung mit den Gelenkstücken auf.

Bei einer besonders bevorzugten Ausführungsform sind drei Spindeln vorgesehen, die einen besonders verkantungsfreien Antrieb gewährleisten. Durch die erfindungsgemäße Anordnung der Antriebsmittel sowie die Wahl der Antriebe wird ein vollständiger Gleichlauf der Hubspindeln und damit ein absolut gleichmäßiges, unverkantetes Heben und Senken des Hubrings und somit eine geringe Störanfälligkeit ermöglicht.

Zur Gewährleistung eines geringen Verschleißes wird vorgeschlagen, die Antriebsmittel für die Dreh- sowie Schwenkbewegung des Schurrenträgers bzw. der Schurre mit einem Deckel abzudichten, der auf das Gehäuse aufgesetzt wird. Der sich ergebene Innenraum wird vorzugsweise mit Stickstoff gefüllt.

Auf diese Weise bleiben die Antriebselemente staubfrei, was sich vorteilhaft auf deren Lebensdauer auswirkt. Die Antriebsmittel sind zwar weniger gut zugänglich, die eingesetzten Abdichtungen sind aber nicht mehr dem vollen Differenzdruck zwischen dem Gasdruck am Ofenkopf und dem Atmosphärendruck ausgesetzt, sondem nur noch dem geringen vorgewählten Differenzdruck. Mittels der Deckellösung ist es möglich, im Inneren des Gehäuses mittels Stickstoff einen Gasdruck aufzubauen, der etwas größer ist als der Druck im Ofeninneren. Der Druck ist automatisch nachsteuerbar. Dann können die Abdichtungen, wie sie aus der deutschen Patentanmeldung 197 09 329.9 bekannt sind, weniger aufwendig ausgeführt werden. Etwaige Schäden an den Dichtungen führen zu einem Anstieg des sonst sehr geringen Stickstoffsverbrauchs und würden sofort bemerkt.

Weitere Einzelheiten der Erfindung ergeben sich aus der nachfolgenden Beschreibung. Hierbei zeigen:
Figur 1 eine Seitenansicht des Gichtverschlusses;
Figur 2 eine Vorderansicht des Gichtverschlusses.

Figur 1 zeigt einen Gichtverschluß mit dreh- und kippbarer Schurre 1 zur Beschickung eines Hochofens. Der Möller wird aus einem Einschleusbunker in einen darunter befindlichen Guteinlauftrichter (schematisch dargestellt) ausgeschleust. Vom Guteinlauftrichter aus gelangt der Möller über ein Einschleusrohr 2 auf eine innerhalb des Schurrenträgers angeordnete kipp- und drehbare Schurre 1 und von dort in den oberen Teil des Hochofens.

Der Schurrenträger 3 mit Schurre wird durch einen Drehantrieb, bestehend aus einem Motor 4, einem Ritzel 5 sowie einem Zahnkranz 6 in Rotation versetzt.

Zur Kippbewegung ist ein weiterer Motor 7 vorgesehen, der über ein Ritzel 8 einen Zahnkranz 9 antriebt. Die Antriebselemente sind mittels des Lagers 10 gelagert. Der Zahnkranz 9 treibt das jeweilige Spindetzahnrad 11 von drei über den Umfang des Gichtverschlußgehäuses 12 verteilten Spindeln 13 an. Aufgrund der Drehbewegung hebt und senkt sich die Spindelmutter und nimmt dabei den zu dieser benachbart angeordneten Hubrahmen 14 mit. Benachbart zum Hubrahmen ist der Hubring 15 angeordnet. Die vertikale Bewegung des Hubrahmens 14 wird auf den Hubring 15 übertragen, während ein seitlich unterhalb des Hubrings angeordnetes Lager 16 die Drehbewegung des Hubrings aufnimmt. An dem Hubring 15 sind Gelenkstücke 17 mit ihrem ersten Ende 18 lösbar befestigt und gelagert (19). Das zweite Ende 20 der Gelenkstücke 17 ist an einem Verbindungsteil 21 der Kippwellen 22 lösbar befestigt. Der Angriff der Gelenkstücke 17 an dem Verbindungsteil 21 der Kippwellen 22 erfolgt exzentrisch, so daß die vertikale Bewegung des Hubrings 15 in eine entsprechende Drehbewegung der Kippwellen 22 umgewandelt wird. Die Kippwellen 22 sind in Lagerungen 23 gelagert. Sie durchdringen gasdicht die Innenwand 24 des Schurrenträgers 3. Das nach innen zeigende Ende 28 der Kippwellen 22 ist so gestaltet, daß die Drehschurre 1 einhängbar ist. Dabei kann eine aus Sicherheitsgründen vorteilhafte Verriegelung der Schurre 1 durch Kurzhubzylinder 25 erfolgen. Mit 26 und 27 sind obere und untere ringförmige Abdichtungen bezeichnet.

Das Gehäuse 12 und die Antriebsmittel sind mit einem Deckel 29 verschließbar und gasdicht ausführbar. Der Innendruck ist durch Einfüllen von Stickstoff kontrollierbar.

## Patentansprüche

1. Begichtungseinrichtung für einen Schachtofen, insbesondere einen Hochofen, mit einem Guteinlaufrichter, der feststehend ist, und mit einem Einschleusrohr (2), sowie einem mittels eines Drehantriebes (4 - 6) drehbaren Schurrenträger (3) und einer mit dem Schurrenträger (3) verbundenen Schurre (1), deren Schwenkantrieb einen außerhalb eines feststehenden Gehäuse (12) angeordneten Motor (7) umfaßt, der über ein Ritzel (8) einen Zahnkranz (9) antreibt, der über ein Zahnrad eine Drehspindelbewegung und somit eine Hub- und Senkbewegung der Spindelmutter bewirkt, welche mittels heb- und senkbarer Übertragungsmittel (14, 15, 17, 21) die Schurre (1) verschwenkt,
**dadurch gekennzeichnet,**
**daß** der Zahnkranz (9) mit den Spindelzahnrädem (11) von mindestens zwei Spindeln (13) in Eingriff kommt,
**daß** die Spindeln (13) über den Umfang der Begichtungseinrichtung am Gehäuse fest gelagert sind und einen nicht rotierenden Hubrahmen (14) beaufschlagen, gegenüber welchem ein mit der Schurre (1) über weitere Übertragungsmittel (17, 21) zum Verschwenken der Schurre (1) verbundener Hubring (15) drehbar ist.

2. Begichtungseinrichtung nach Anspruch 1,
**dadurch gekennzeichnet,**
**daß** der Schurrenträger eine Innenwand (24) aufweist, die von Kippwellen (22) durchdrungen wird, an die die Schurre (1) einhängbar ist.

3. Begichtungseinrichtung nach Anspruch 2,
**dadurch gekennzeichnet,**
**daß** die Übertragungsmittel Gelenkstücke (17) umfassen, die an dem Hubring (15) befestigt sind, die durch exzentrischen Angriff an den Kippwellen (22) die Hub- und Senkbewegung des Hubrings (15) in eine entsprechende Drehbewegung der Kippwellen (22) umwandeln.

4. Begichtungseinrichtung nach Anspruch 2 oder 3,
**dadurch gekennzeichnet,**
**daß** die Kippwellen (22) an ihrem ersten Ende (28) Mittel zum Einhängen der Schurre (1) und an ihrem zweiten Ende einen sich rechtwinklig zur Wellenachse erstreckenden Bereich (21) zur Verbindung mit den Gelenkstücken (17) aufweisen.

5. Begichtungseinrichtung nach Anspruch 4,
**dadurch gekennzeichnet, daß** zur Verriegelung der an die Kippwellen (22) eingehängten Drehschurre (1) Hydraulikzylinder (25) vorgesehen sind.

6. Begichtungseinrichtung nach Anspruch 1, 2 oder 3,
**dadurch gekennzeichnet,**
**daß** die Antriebsmittel für die Dreh- sowie Schwenkbewegung des Schurrenträgers bzw. der Schurre mit einem Deckel (29) abdichtbar sind und der entstehende Innenraum mit einem Gas beaufschlagbar ist, dessen Druck automatisch stets oberhalb des Drucks im Ofenraum gehalten wird.

7. Begichtungseinrichtung nach Anspruch 1,
**dadurch gekennzeichnet,**
**daß** drei Spindeln (13) vorgesehen sind.

8. Begichtungseinrichtung nach Anspruch 1,
**dadurch gekennzeichnet,**
**daß** seitlich unterhalb des Hubrings (15) ein Lager (16) angeordnet ist zur Aufnahme der Drehbewegung des Hubringes.

9. Begichtungseinrichtung nach einem der vorherigen Ansprüche,
**dadurch gekennzeichnet,**
**daß** der Drehantrieb sich aus einem Motor (4), Ritzel (5) und Zahnkranz (6) zusammensetzt.

## Claims

1. Charging equipment for a shaft furnace, particularly a blast furnace, with a material inlet hopper which is stationary and with a feed pipe (2), as well as a chute support (3) rotatable by means of a rotary drive (4 to 6) and a chute (1) which is connected with the chute support (3) and the pivot drive of which comprises a motor (7), which is arranged outside a stationary housing (12) and which by way of a pinion (8) drives a ring gear (9) causing a rotary spindle movement by way of a gearwheel and thus a raising and lowering movement of the spindle nut, which pivots the chute (1) by means of raising and lowering transmission means (14, 15, 17, 21), **characterised in that** the ring gear (9) comes into engagement with the spindle gearwheels (11) of at least two spindles (13), that the spindles (13) are fixedly mounted at the housing beyond of the circumference of the charging equipment and act on a non-rotating lifting frame (14), relative to which a lifting ring (15) connected with the chute (1) by way of further transmission means (17, 21) for pivoting the chute (1) is rotatable.

2. Charging equipment according to claim 1, **characterised in that** the chute support has an inner wall which is penetrated by tip shafts (22) at which the chute (1) can be suspended.

3. Charging equipment according to claim 2, **characterised in that** the transmission means comprises joint members (17) which are fastened to the lifting ring (15) and which convert the raising and lowering movement of the lifting ring (15) into a corresponding rotational movement of the tip shafts (22) by eccentric engagement at the tip shafts (22).

4. Charging equipment according to claim 2 or 3, **characterised in that** the tip shafts (22) have at the first end (28) thereof means for suspending the chute (1) and at the second end thereof a region (21) extending perpendicularly to the shaft axis for connection with the joint members (17).

5. Charging equipment according to claim 4, **characterised in that** hydraulic cylinders (25) are provided for locking the rotary chute (1) suspended at the tip shafts (22).

6. Charging equipment according to claim 1, 2 or 3, **characterised in that** the drive means for the rotary and pivot movement of the chute support or the chute can be sealed by a cover (29) and the arising interior space can be loaded with a gas, the pressure of which is automatically kept above the pressure in the furnace chamber.

7. Charging equipment according to claim 1, **characterised in that** three spindles (13) are provided.

8. Charging equipment according to claim 1, **characterised in that** a bearing (16) for acceptance of the rotational movement of the lifting ring (15) is arranged laterally below the lifting ring.

9. Charging equipment according to one of the preceding claims, **characterised in that** the rotary drive is composed of a motor (4), pinion (5) and ring gear (6).

## Revendications

1. Installation de chargement du gueulard d'un fourneau à cuve, en particulier d'un haut-fourneau, comportant un entonnoir d'entrée de matière qui est stationnaire et un tube d'introduction (2) ainsi qu'un porte-goulotte (3) mobile en rotation au moyen d'un entraînement de rotation (4 à 6) et une goulotte (1) reliée au porte-goulotte (3), dont l'entraînement de basculement comprend un moteur (7) qui est agencé à l'extérieur d'un boîtier stationnaire (12) et qui entraîne via un pignon (8) une couronne dentée (9) qui provoque via une roue dentée un mouvement de la broche de rotation et ainsi un mouvement de soulèvement et d'abaissement de l'écrou à broche qui fait basculer la goulotte (1) par l'intermédiaire de moyens de transmission (14, 15, 17, 21) susceptibles d'être soulevés et abaissés,
**caractérisée en ce que** la couronne dentée (9) vient en engrènement avec les roues dentées (11) d'au moins deux broches (13), et
**en ce que** les broches (13) sont fermement montées sur la périphérie de l'installation de chargement sur le boîtier et sollicitent un cadre de soulèvement (14) non tournant par rapport auquel une bague de soulèvement (15) est mobile en rotation, laquelle est reliée à la goulotte (1) par l'intermédiaire d'autres moyens de transmission (17, 21) pour le basculement de la goulotte (1).

2. Installation de chargement selon la revendication 1, **caractérisée en ce que** le porte-goulotte présente une paroi intérieure (24) qui est traversée par des arbres de renversement (22) sur lesquels peut être suspendue la goulotte (1).

3. Installation de chargement selon la revendication 2, **caractérisée en ce que** les moyens de transmission comprennent des éléments d'articulation (17) qui sont fixés sur la bague de soulèvement (15) et qui, par attaque excentrique des arbres de renversement (22), convertissent le mouvement de soulèvement et d'abaissement de la bague de soulèvement (15) en un mouvement de rotation correspondant des arbres de renversement (22).

4. Installation de chargement selon l'une ou l'autre des revendications 2 et 3, **caractérisée en ce que** les arbres de renversement (22) comprennent à leur première extrémité (28) des moyens pour accrocher la goulotte (1) et comprennent à leur deuxième extrémité une zone (21) s'étendant à angle droit par rapport à l'axe des arbres et destinée à la liaison avec les éléments d'articulation (17).

5. Installation de chargement selon la revendication 4, **caractérisée en ce que** des vérins hydrauliques (25) sont prévus pour le verrouillage de la goulotte tournante (1) accrochée sur les arbres de renversement (22).

6. Installation de chargement selon l'une des revendications 1, 2 ou 3, **caractérisée en ce que** les moyens d'entraînement pour le mouvement de rotation et de basculement du porte-goulotte ou de la goulotte peuvent être étanchés par un couvercle (29), et l'espace intérieur qui résulte est alimenté en un gaz dont la pression est maintenue automatiquement constamment au-dessus de la pression dans la chambre de four.

7. Installation de chargement selon la revendication 1, **caractérisée en ce qu'**il est prévu trois broches (13).

8. Installation de chargement selon la revendication 1, **caractérisée en ce qu'**il est prévu latéralement au-dessous de la bague de soulèvement (15) un palier (16) pour encaisser un mouvement de rotation de la bague de soulèvement.

9. Installation de chargement selon l'une des revendications précédentes, **caractérisée en ce que** l'entraînement de rotation se compose d'un moteur (4), d'un pignon (5) et d'une couronne dentée (6).
